# EUROPÄISCHE PATENTSCHRIFT

(11) **EP 2 058 621 B1**
(45) Veröffentlichungstag und Bekanntmachung des Hinweises auf die Patenterteilung: **26.12.2012**
(21) Anmeldenummer: 08019239.6
(22) Anmeldetag: 04.11.2008
(51) Int. Cl.: F41H 9/04, F41B 9/00, F41H 9/06

(54) **Einrichtung zum Schutz von Fahrzeugen, insbesondere militärischen Fahrzeugen, im Nahbereich mittels nicht-letaler Wirkmittel**
Device to protect vehicles, especially military vehicles, close up with non-lethal weapons
Dispositif destiné à la protection de véhicules, notamment de véhicules militaires, dans l'environnement proche à l'aide de moyens d'action nonlétaux

(30) Priorität: 09.11.2007 DE 102007053409
(43) Veröffentlichungstag der Anmeldung: 13.05.2009
(62) Teilanmeldung aus: 12179950.6
(73) Patentinhaber: Krauss-Maffei Wegmann GmbH & Co. KG, 80997 München (DE)
(72) Erfinder: Achmüller, Anton, 74676 Niedernhall (DE); Bertelt, Jürgen, 34134 Kassel (DE)
(74) Vertreter: Feder Walter Ebert

(56) Entgegenhaltungen:
- WO-A1-96/11822
- DE-A1- 3 705 700
- DE-A1- 4 112 642
- DE-A1- 19 500 011
- DE-A1- 19 909 144
- DE-A1-102008 027 145
- FR-A1- 2 562 231
- GB-A- 2 295 640

## Beschreibung

Die Erfindung betrifft eine Einrichtung zum Schutz von Fahrzeugen, insbesondere militärischen Fahrzeugen, im Nahbereich mittels nicht-letaler Wirkmittel. Schutzsysteme mit nicht-letalen Wirkmitteln sind an sich bekannt. Es handelt sich um Sprüh- und/oder Drucksysteme mit Wirkmitteln wie beispielsweise OC, CN, CS, Farbmittel usw. Die bekannten Systeme werden z. B. mit tragbaren, leicht aufgebauten und einfach zu handhabenden Geräten verwirklicht und dienen für Einzelpersonen oder Gruppen von Personen zur Abwehr von Angriffen und zur Unterstützung von Maßnahmen der Deeskalation im Nahbereich.

Es ist weiterhin bekannt, auf Fahrzeugen Vorrichtungen zur Abgabe nicht-letaler Wirkmittel anzuordnen, beispielsweise in der Form von Wasserwerfern. Diese Vorrichtungen sind aber erst auf eine größere Entfernung wirksam und im Nahbereich nicht einsetzbar.

Bei modernen, auch militärischen Einsätzen können Situationen auftreten, in denen die Besatzung eines Fahrzeugs sich im Nahbereich, beispielsweise innerhalb einer Menschenmenge, mit nicht-letalen Wirkmitteln zur Wehr setzen muss, beispielsweise wenn das Fahrzeug am Weiterfahren gehindert wird oder Personen das Fahrzeug verlassen wollen.

In dem Dokument WO 96/11822 A1 ist ein Sicherheitssystem für ein Kraftfahrzeug beschrieben mit einem am Fahrzeug lösbar befestigten Druckbehälter für ein nicht-letales Wirkmittel, an den mehrere Ausspritzdüsen für das nicht-letale Wirkmittel angeschlossen sind, die über ein ansteuerbares Ausgangsventil mit dem Druckbehälter verbunden sind und mit einer Betätigungsvorrichtung für das Ausgangsventil sowie einer im Fahrzeug angeordneten Steuervorrichtung, die über eine Steuerstrecke mit der Betätigungsvorrichtung verbunden ist.

Ausgehend von einer Einrichtung mit den Merkmalen aus dem Oberbegriff von Patentanspruch 1 liegt der Erfindung die Aufgabe zu Grunde, eine Einrichtung zu schaffen, die aus einfachen, zum Teil bekannten Einzelbestandteilen zusammensetzbar und auf oder am Fahrzeug installierbar ist und aus dem Fahrzeuginneren heraus bedient werden kann.

Die Lösung dieser Aufgabe erfolgt erfindungsgemäß mit den Merkmalen aus dem kennzeichnenden Teil des Patentanspruchs 1. Es sind zahlreiche vorteilhafte Weiterbildungen der erfindungsgemäßen Einrichtung in unterschiedlichen Ausführungsformen möglich. Diese sind Gegenstand der abhängigen Ansprüche.

Durch den speziellen Aufbau ist das erfindungsgemäße System klein, leicht und problemlos mit wenigen Handgriffen adaptier- bzw. integrierbar und ggf. als Tragsystem einsetzbar. Die Steuerung und Bedienung eröffnet die Möglichkeit, nicht-letale Wirkstoffe bis zu einer Entfernung von ca. 10 m auszubringen. Das System ist außerordentlich kostengünstig durch die mindestens teilweise Verwendung von auf dem Markt verfügbaren und international bereits von Polizei und Militär zugelassenen Produkten.

Im Folgenden werden Ausführungsbeispiele für eine Einrichtung zum Schutz von Fahrzeugen, insbesondere militärischen Fahrzeugen, im Nahbereich mittels nicht-letaler Wirkmittel nach der Erfindung näher erläutert.

In den Zeichnungen zeigen:
- Fig. 1:: eine perspektivische Darstellung einer ersten Ausführungsform einer Vorrichtung zur Abgabe nicht-letaler Wirkmittel;
- Fig. 1A:: einen Aufbewahrungs- und Transportkoffer für die Einzelteile der Vorrichtung nach Fig. 1;
- Fig. 2: in perspektivischer Darstellung ein militärisches Fahrzeug mit einer Einrichtung nach Fig. 1;
- Fig. 3: in einer teilweise geschnittenen Teildarstellung den oberen Bereich eines Druckbehälters einer Variante der Ausführungsform nach Fig. 1 mit mechanisch betätigtem Ausgangsventil;
- Fig. 4: die Vorrichtung nach Fig. 3 in Draufsicht.

Fig. 1 zeigt eine erste Ausführungsform einer Vorrichtung zur Abgabe nicht-letaler Wirkmittel, die auf oder an der Dachplatte 1 eines in Fig. 1 nicht dargestellten militärischen Fahrzeugs angeordnet ist. Sie besitzt einen Aufnahmebehälter 2, der mittels einer als Saugfuß ausgebildeten Halterung 2.1 an der Dachplatte 1 befestigt ist. Im Aufnahmebehälter 2 sind mehrere (im dargestellten Ausführungsbeispiel sechs) Druckbehälter 3 angeordnet, die ein nicht-letales Wirkmittel enthalten. Die Druckbehälter 3 sind derart in dem becherartig ausgebildeten Aufnahmebehälter 2 angeordnet, dass die an ihrem oberen Ende angeordneten Ausspritzdüsen 5 in einer Ebene in unterschiedliche Richtungen weisend angeordnet sind. Jede der Ausspritzdüsen 5 ist über ein Elektromagnetventil 4 mit dem Druckbehälter 3 verbunden und die Elektromagnetventile 4 sind über eine Kabelverbindung 6 mit einer Steuervorrichtung 7 verbunden, die innerhalb des Fahrzeugs angeordnet ist und dort beispielsweise mittels eines Saugfußes oder mittels Klettband befestigt sein kann. Die Kabelverbindung 6 ist über einen Stecker 6.1 an den Aufnahmebehälter 2 angeschlossen und mittels einer Kabeldurchführung 6.2 durch die Dachplatte 1 in das Fahrzeuginnere geführt. Die elektrische Steuervorrichtung 7 ist über ein Netzkabel 7.1 an eine Stromversorgung angeschlossen.

Die Ausspritzdüsen 5 können wahlweise als Weitstrahldüsen oder Breitstrahldüsen ausgebildet sein und ihre Reichweite kann bis zu 7 m betragen.

Die Druckbehälter 3 sind schlagfest ausgeführt und auswechselbar. Wie Fig. 1A zeigt, können die Einzelteile der Vorrichtung nach Fig. 1, also der Druckbehälter 3, der Aufnahmebehälter 2, die Kabelverbindung 6 und die elektrische Steuervorrichtung 7, als zusammensetzbarer, am Fahrzeug installierbarer Bausatz ausgebildet sein, dessen Einzelteile in einem mitgeführten Transportkoffer 8 untergebracht sein können.

Fig. 2 zeigt, in welcher Weise die Vorrichtung nach Fig. 1 an einem militärischen Fahrzeug F befestigt werden kann. Um den Aufnahmebehälter 2 über den Saugfuß 2.1 nicht nur auf der Dachplatte sondern ggf. auch an der Frontscheibe befestigen zu können, kann zwischen Saugfuß 2.1 und Aufnahmebehälter 2 eine gelenkige Verbindungsvorrichtung angeordnet sein.

Die Fig. 3 und 4 zeigen eine Variante der Ausführungsform nach Fig. 1, bei welcher die Ausgangsventile nicht elektromagnetisch, sondern mechanisch betätigt sind.

Der in den Fig. 3 und 4 nicht dargestellte Aufnahmebehälter enthält, wie anhand von Fig. 1 beschrieben, mehrere Druckbehälter 9, die jeweils am oberen Ende ein Ausgangsventil 9.1 aufweisen, das über einen Betätigungshebel 9.2 betätigbar ist. Das Innere des Druckbehätters 9 ist über das Ausgangsventil 9.1 mit einer Ausspritzdüse 17 verbunden.

Der nicht dargestellte Aufnahmebehälter besitzt ein Gehäuseoberteil 10 mit einem Gehäusedeckel 10.1, an dem Betätigungsvorrichtungen für die Ausgangsventile 9.1 angeordnet sind. Jede Betätigungsvorrichtung besitzt einen Elektromotor, der über ein eine Schnecke 12 und ein Zahnrad 13 aufweisendes Getriebe einen Hebel 14 antreibt, welcher auf ein Betätigungselement 15 derart einwirkt, dass dieses bei Aktivierung des Elektromotors 11 den Auslösehebel 9.2 des Druckbehälters 9 betätigt und somit das Ausgangsventil 9.1 öffnet.

Weiterhin ist am Gehäuseoberteil 10 ein Schwenkhebel 16 angeordnet, der eine Streulasche 16.2 trägt, die mittels des Schwenkhebels 16 in den Strahl S der Ausspritzdüse 17 gegen die Kraft einer Druckfeder 16.1 mittels einer Mitnehmerscheibe 17.1, die vom Elektromotor 11 angetrieben wird, einschwenkbar ist.

## Patentansprüche

1. Einrichtung zum Schutz von Fahrzeugen, insbesondere militärischen Fahrzeugen, im Nahbereich mittels nicht-letaler Wirkmittel mit mindestens einem am Fahrzeug (F) lösbar befestigbaren Druckbehälter (3, 9) für ein nicht-letales Wirkmittel, mit mehreren Ausspritzdüsen (5, 17) für das nicht-letale Wirkmittel, die über ein steuerbares Ausgangsventil (4) mit dem Druckbehälter (3, 9) verbunden sind, einer Betätigungsvorrichtung für das Ausgangsventil (4) sowie einer im Fahrzeug (F) anordnenbaren Steuervorrichtung (7), die über eine Steuerstrecke (6) mit der Betätigungsvorrichtung verbunden ist, **dadurch gekennzeichnet, dass** mehrere flaschenartig ausgebildete Druckbehälter (3) derart in einem becherartig ausgebildeten, am Fahrzeug (F) befestigbaren Aufnahmebehälter (2) angeordnet sind, dass die jeweils an ihrem oberen Ende angeordneten Ausspritzdüsen (5) in einer Ebene in unterschiedliche Richtungen weisend angeordnet sind.

2. Einrichtung nach Anspruch 1, **dadurch gekennzeichnet, dass** jede Ausspritzdüse (5) über ein Elektromagnetventil (4) mit dem Druckbehälter (3) verbunden ist und sämtliche Elektromagnetventile (4) über eine Kabelverbindung (6) mit einer im Fahrzeug angeordneten elektrischen Steuervorrichtung (7) verbunden sind.

3. Einrichtung nach Anspruch 1, **dadurch gekennzeichnet, dass** jede Ausspritzdüse (17) über ein mechanisch betätigbares Ventil mit dem Druckbehälter (9) verbunden ist und für jedes mechanisch betätigte Ventil eine elektromechanische Betätigungsvorrichtung (11-15) vorgesehen ist, die über eine Kabelverbindung mit einem im Fahrzeug angeordneten elektrischen Steuergerät verbunden ist.

4. Einrichtung nach Anspruch 3, **dadurch gekennzeichnet, dass** die elektromechanische Betätigungsvorrichtung einen Elektromotor (11) aufweist, welcher über ein Getriebe (12-13) ein mechanisches Betätigungselement (15) antreibt, das mit einem am mechanisch betätigbaren Ventil angeordneten Auslösehebel (9.2) oder -Knopf zusammenwirkt.

5. Einrichtung nach Anspruch 4, **dadurch gekennzeichnet, dass** mittels der elektromechanischen Betätigungsvorrichtung zusätzlich über einen Mitnehmer (17) eine Streulasche (16) in den Strahl der Ausspritzdüse (17) einschwenkbar ist.

6. Einrichtung nach einem der Ansprüche 1-5, **dadurch gekennzeichnet, dass** der Aufnahmebehälter (3) über mindestens eine als Saugfuß ausgebildete Halterung (2.1) an einer Außenwand (1) des Fahrzeugs (F) befestigbar ist.

7. Einrichtung nach einem der Ansprüche 1-6, **dadurch gekennzeichnet, dass** die Druckbehälter (3), der Aufnahmebehälter (2) und ggf. die Halterungen (2.1), die Zuleitungen, die Kabelverbindungen (6) und die elektrische Steuervorrichtung (7) als zusammensetzbarer und am bzw. im Fahrzeug installierbarer Bausatz ausgebildet sind.

## Claims

1. Apparatus for the protection, at close range, of vehicles, particularly military vehicles, by means of non-lethal weapons, said apparatus having at least one pressure tank (3, 9) for a non-lethal weapon which can be fastened detachably to the vehicle (F) and has a number of spray-ejecting nozzles (5, 17) for the non-lethal weapon that are connected to the pressure tank (3, 9) via a controllable output valve (4), an actuating device for said output valve (4), and also a control device (7) which can be arranged in the vehicle (F) and is connected to the actuating device via a control line (6), **characterised in that** a number of pressure tanks (3) of bottle-like construction are arranged in such a way, in a holding container (2) of bucket-like construction that can be fastened to the vehicle (F), that the spray-ejecting nozzles (5) arranged at their upper end in each case are arranged in one plane in a manner pointing in different directions.

2. Apparatus according to claim 1, **characterised in that** each spray-ejecting nozzle (5) is connected to the pressure tank (3) via a solenoid valve (4) and all the solenoid valves (4) are connected, via a cable connection (6), to an electrical control device (7) arranged in the vehicle.

3. Apparatus according to claim 1, **characterised in that** each spray-ejecting nozzle (17) is connected to the pressure tank (9) via a mechanically actuatable valve, and there is provided, for each mechanically actuated valve, an electromechanical actuating device (11-15) which is connected, via a cable connection, to an electrical control appliance arranged in the vehicle.

4. Apparatus according to claim 3, **characterised in that** the electromechanical actuating device has an electric motor (11) which drives, via a gear unit (12, 13), a mechanical actuating element (15) which interacts with a triggering lever (9.2) or triggering button arranged on the mechanically actuatable valve.

5. Apparatus according to claim 4, **characterised in that** a dispersing tongue (16) can be additionally swivelled, via an entrainment means (17), into the jet from the spray-ejecting nozzle (17) by means of the electromechanical actuating device.

6. Apparatus according to one of claims 1 to 5, **characterised in that** the holding container (3) can be fastened to an outer wall (1) of the vehicle (F) via at least one mounting arrangement (2.1) constructed as a suction base.

7. Apparatus according to one of claims 1 to 6, **characterised in that** the pressure tanks (3), the holding container (2) and, optionally, the mounting

## Revendications

1. Dispositif pour la protection de véhicules, en particulier de véhicules militaires dans la zone immédiate, au moyen d'armes non létales, comportant au moins un récipient sous pression (3, 9), pouvant être fixé d'une manière amovible au véhicule (F) et destiné à une arme non létale, plusieurs buses d'éjection (5, 17) pour l'arme non létale, qui par l'intermédiaire d'une vanne de sortie pouvant être commandée (4) sont reliées au récipient sous pression (3, 9), un dispositif de manoeuvre pour la vanne de sortie (4), ainsi qu'un dispositif de commande (7), pouvant être disposé à l'intérieur du véhicule (F), dispositif de commande qui par l'intermédiaire d'un système commandé (6) est relié au dispositif de manoeuvre, **caractérisé en ce que** plusieurs récipients sous pression (3), configurés sous forme de bouteilles, sont disposés dans un réceptacle (2), en forme de coupe, pouvant être fixé au véhicule (F), de telle sorte que les différentes buses d'éjection (5), disposées au niveau de son extrémité supérieure, soient disposées dans un plan de façon à être dirigées dans différentes directions.

2. Dispositif selon la revendication 1, **caractérisé en ce que** chaque buse d'éjection (5) est par l'intermédiaire d'une vanne électromagnétique (4) reliée au récipient sous pression (3), et l'ensemble des vannes électromagnétiques (4) sont reliées, par l'intermédiaire d'une liaison câblée (6), à un dispositif électrique de commande (7) disposé dans le véhicule.

3. Dispositif selon la revendication 1, **caractérisé en ce que** chaque buse d'éjection (17) est, par l'intermédiaire d'une vanne à manoeuvre mécanique, reliée au récipient sous pression (9), et, pour chaque vanne à manoeuvre mécanique, il est prévu un dispositif électromécanique de manoeuvre (11 à 15), qui par l'intermédiaire d'une liaison câblée est relié à un appareil de commande électrique disposé dans le véhicule.

4. Dispositif selon la revendication 3, **caractérisé en ce que** le dispositif électromécanique de manoeuvre comprend un moteur électrique (11), qui par l'intermédiaire d'un engrenage (12 à 13) actionne un élément mécanique de manoeuvre (15), lequel coopère avec un levier de déclenchement (9.2) ou un bouton de déclenchement disposé contre la vanne à manoeuvre mécanique.

5. Dispositif selon la revendication 4, **caractérisé en ce que**, à l'aide du dispositif électromécanique de manoeuvre, et en outre par l'intermédiaire d'un taquet d'entraînement (17), une languette de diffusion (16) peut être introduite par pivotement dans le jet de la buse d'éjection (17),

6. Dispositif selon l'une des revendications 1 à 5, **caractérisé en ce que** le réceptacle (3) peut, par l'intermédiaire d'au moins un support (2.1) réalisé sous la forme d'un pied-ventouse, être fixé à une paroi extérieure (1) du véhicule (F).

7. Dispositif selon l'une des revendications 1 à 6, **caractérisé en ce que** le récipient sous pression (3), le réceptacle (2) et éventuellement les supports (2.1), les conduites d'amenée, les liaisons câblées (6) et le dispositif de commande électrique (7) sont réalisés sous la forme d'un sous-ensemble pouvant être combiné et être installé sur ou contre le véhicule.
